# EUROPÄISCHE PATENTSCHRIFT

(11) **EP 2 279 980 B1**
(45) Veröffentlichungstag und Bekanntmachung des Hinweises auf die Patenterteilung: **13.04.2016**
(21) Anmeldenummer: 10007169.5
(22) Anmeldetag: 12.07.2010
(51) Int. Cl.: B66F 9/075, B66F 17/00, B66F 9/24

(54) **Flurförderzeug mit Datenerfassungsvorrichtung**
Industrial truck with data collection device
Chariot de manutention doté d'un dispositif de collecte de données

(30) Priorität: 28.07.2009 DE 102009034975
(43) Veröffentlichungstag der Anmeldung: 02.02.2011
(73) Patentinhaber: STILL GmbH, 22113 Hamburg (DE)
(72) Erfinder: Steiffert, Stefan, 22085 Hamburg (DE); Klünder, Matthias, 22946 Brunsbek (DE)
(74) Vertreter: Geirhos, Johann

(56) Entgegenhaltungen:
- EP-A1- 0 795 514
- EP-A1- 0 985 632
- EP-A2- 1 350 664
- EP-A2- 1 829 814
- EP-A2- 2 033 933
- WO-A1-2009/061064
- WO-A2-2007/121380
- DE-A1- 10 028 808
- DE-A1- 10 234 730
- DE-U1-202005 015 095
- GB-A- 2 408 250
- JP-A- 2000 074 936
- US-A1- 2007 018 811
- US-A1- 2007 096 922
- US-A1- 2007 252 702
- US-B1- 6 411 210

## Beschreibung

Die Erfindung betrifft ein Flurförderzeug mit einer Datenerfassungsvorrichtung. Insbesondere betrifft die vorliegende Erfindung ein Flurförderzeug mit einer Datenerfassungsvorrichtung, wobei die Datenerfassungsvorrichtung Betriebsdaten des Flurförderzeug erfassen kann und das Flurförderzeug eine Lasthandhabungsvorrichtung aufweist.

Vor allem bei Flurförderzeugen, die in einer größeren Anzahl in einem Unternehmen eingesetzt werden, ist es erwünscht, den tatsächlichen Grad der Beanspruchung des einzelnen Flurförderzeug zu erfassen, um davon abhängig die Wartung des Flurförderzeugs durchzuführen und um auf dieser Basis auch die maximale Betriebsdauer für ein Flurförderzeug bis zu dessen Ersatz oder Neubeschaffung zu bestimmen. Daneben ist es auch erwünscht, die Leistungsdaten der einzelnen Flurförderzeuge zu erfassen, um in einem Überwachungs- und Steuerungssystem für ein Warenlager sowie einer Flotte aus Flurförderzeugen den Einsatz der Flurförderzeuge optimieren zu können. Schließlich ermöglicht die Erfassung von Leistungs- und Betriebsdaten es auch, übermäßige Beanspruchungen bis hin zu unsachgemäßem Gebrauch der Flurförderzeuge und Unfälle genauer zu erfassen. Dabei können als Flurförderzeug Gegengewichtsgabelstapler, Schubmaststapler, Regalbediengeräte und Gabelhubwagen zum Einsatz kommen, die batterie- oder verbrennungsmotorisch betrieben sind.

Bekannt ist hierzu, in ein Steuerungssystem eines Flurförderzeugs, das einen Steuerungscomputer aufweist, eine entsprechende Erfassung von Betriebsdaten zu integrieren. Dabei werden etwa die Betriebsstunden, die Anzahl der Betätigungen von Arbeitshydrauliken, insbesondere einer Hubvorrichtung für Lasthandhabungsmittel an einem Hubgerüst, Fahrbefehle für die Bewegung des Flurförderzeug sowie gegebenenfalls auch Hubhöhen erfasst. Diese Daten können dann ausgelesen werden, wenn das Flurförderzeug zu Wartungszwecken mit einem Auswertecomputer verbunden wird. Alternativ können die Daten auch drahtlos übertragen werden. Bekannt ist nach dem Stand der Technik auch, Sensoren für die Ortsbestimmung in dem Flurförderzeug vorzusehen, so dass Positionsdaten für das Flurförderzeug erfasst werden.

Nachteilig an diesem Stand der Technik ist, dass die Flurförderzeuge speziell dafür eingerichtet sein müssen. Wurde dies beim Kauf des Flurförderzeug nicht berücksichtigt oder handelt es sich um ältere Fahrzeuge, so ist eine Nachrüstung oft nicht möglich, oder erfordert unverhältnismäßigen Aufwand. Auch verursacht die gegebenenfalls vorhandene drahtlose Übertragung der Daten zusätzlichen Aufwand für die Sende- und Empfangseinrichtungen.

Nachteilig an diesem bekannten Stand der Technik ist auch, dass Flurförderzeuge verschiedener Hersteller nur schwer oder überhaupt nicht in ein Gesamtsystem der Erfassung von Betriebsdaten integriert werden können, da Daten nicht zur Verfügung stehen, Datenformate nicht kompatibel sind oder Daten nicht ausgelesen werden können.

EP 0 795 514 A offenbart ein Flurförderzeug gemäß dem Oberbegriff des Anspruchs 1.

Aus der US 2007/096922 A1 ist eine lösbare Montagevorrichtung für die Anbringung eines elektrischen Systems an einem Gabelstapler bekannt. Dabei wird das System ähnlich einem Gabelzinken mit einem umgedrehten J-förmigen Teil an dem Gabelträger eingehängt. In einer Ausführungsform wird ein elektrisches System gezeigt, das zum Auslesen von RFID-Tags dient.

Die EP 829 814 A2 offenbart ein Flurförderzeug mit einer Nutzungsdatenerfassung, bei der ein elektrischer Speicher und eine Datenübertragungseinheit mit verschiedenen Einrichtungen zum Erfassen von Nutzungsdaten verbunden sind. In einer Ausführungsform werden Beschleunigungssensoren zur Messung von Beschleunigungen des Flurförderzeug und somit indirekt der Fahrstrecken gezeigt

Der vorliegenden Erfindung liegt die Aufgabe zugrunde, Betriebs- und Fahrzeugdaten für beliebige Flurförderzeuge zu erfassen und einem Informationserfassungssystem zur Verfügung zu stellen, ohne dass ein mechanischer oder elektronischer Eingriff in die Systeme des Flurförderzeug erforderlich ist.

Diese Aufgabe wird durch ein Flurförderzeug mit Datenerfassungsvorrichtung mit den Merkmalen des Anspruchs 1 gelöst, Vorteilhafte Weiterbildungen werden in den Unteransprüchen angegeben.

In günstiger Ausf¨ührungsform können die Bewegungssensoren sechs Dimensionen oder Achsen erfassen.

Dadurch ist vorteilhaft kein Zugang zu den Steuerungssystemen des Flurförderzeug nötig und es können Flurförderzeuge beliebiger Hersteller in ein Überwachungssystem für eine Flotte aus Flurförderzeugen integriert werden. Insbesondere ist keine Kenntnis der herstellerspezifischart Datenformate oder Standards eines etwaigen Datenbusses des Flurförderzeug erforderlich. Die erfindungsgemäße Datenerfassungsvorrichtung kann aus den Bewegungen und deren Zeitdauer, wie auch den Geschwindigkeiten und Beschleunigungen der Datenerfassungsvorrichtungen selbst Daten gewinnen, die eine Bewertung der Beanspruchung und der Belastung sowie des Leistungsprofils des Flurförderzeugs ermöglichen, an dem die Datenerfassungsvorrichtung angebracht ist. Es ist damit auch mögliche übermäßige Beanspruchung oder einen unsachgemäßen Einsatz des Flurförderzeug bis hin zu Unfallereignissen zu erfassen, wenn z.B. Beschleunigungswerte erkannt werden, die im Normalbetrieb nicht möglich sind. Es ist dabei keinerlei mechanischer oder elektrischer Eingriff in das Flurförderzeug erforderlich. Durch Kreiselsysteme kann eine absolute Ausrichtung im Raum bestimmt werden und somit können Neigungen oder Drehungen der Lasthandhabungsvorrichtung erkannt werden, wir etwa eine Neigung einer Lastgabel, wenn der Mast geneigt wird. Durch das Erfassen von linearen Beschleunigungen in drei Dimensionen und von Rotationsbeschleunigungen um drei Achsen und somit insgesamt sechs Dimensionen können alle Bewegungen der Lasthandhabungsvorrichtung erfasst werden. Dadurch können Daten wie Betriebszeit oder Fahrzeit, Hubhöhe oder Fahrstrecken berechnet und bestimmt werden.

In vorteilhafter Ausführungsform ist die Datenerfassungsvorrichtung an unmittelbar mit der Last in Kontakt tretenden Bauelementen der Lasthandhabungsvorrichtung befestigt.

Dies ermöglicht eine optimale Erfassung der Belastungen des Flurförderzeugs. Durch die Erfassung der Bewegungen der unmittelbar mit der Last in Kontakt tretenden Bauelemente, wie etwa einem Gabelträger oder einer an dem Gabelträger angeordneten Lastgabel oder für spezielle Produkte ausgebildeter Greifelemente, wie etwa eines Greifers für Papierrollen, kann sehr weitgehend die Belastung des Flurförderzeug durch den Einsatz des Flurförderzeug erfasst werden. Durch eine schwere Last werden die Beschleunigungswerte und auch die Bewegungsgeschwindigkeiten geringer und durch diese Verringerung können die größeren Belastungen des Flurförderzeugs erfasst werden, ohne dass Sensordaten des Flurförderzeug herangezogen werden, wie etwa eines Lastsensors. Abhängig von diesen Daten können dann z.B. in einem so genannten Flottenmanagementsystem optimale Zeitpunkte für Wartungsarbeiten oder Ersatz eines Flurförderzeug bestimmt werden. Gegebenenfalls ist für die Erfassung von Belastungen des Flurförderzeug eine Eichung erforderlich, bei der die verringerten Werte der Bewegungsgeschwindigkeiten mit einer bekannten Testlast zuvor erfasst werden.

Vorteilhaft ist die Lasthandhabungsvorrichtung eine an einem Gabelträger angeordnete Lastgabel und die Datenerfassungsvorrichtung ist an der Gabelrückseite oder dem Gabetträger angeordnet.

Bei einem Gabelstapler, sowohl in Form eines Gegengewichtsgabelstapler wie auch eines Schubmaststaplers, können durch die Bewegungen des Gabelträgers und der daran angeordneten Lastgabel alle Bewegungen der Last und somit der Einsatzumfang und die Belastungen des Flurförderzeug erfasst werden.

In vorteilhafter Ausführungsform weist die Datenerfassungsvorrichtung als Befestigungsmittel einen Magneten auf.

Dadurch kann die Datenerfassungsvorrichtung in sehr einfacher Weise an der zumeist aus Stahl hergestellten Lasthandhabungsvorrichtung angebracht werden, ohne dass aufwendig Anpassungen, wie etwa ein Gewinde, erforderlich sind. Ein Magnet kann durch einfaches Aufsetzen angebracht werden und leicht wieder entfernt werden. Insbesondere kann eine beschädigungsfreie Anbringung ohne Veränderungen an dem Flurförderzeug erfolgen und es ist eine Anbringung an Flurförderzeugen beliebiger Hersteller mit geringstem Aufwand möglich. Überdies ist die Haltekraft eines Magneten für die relativ kleine und leichte Datenerfassungsvorrichtung ausreichend.

Die Datenerfassungsvorrichtung kann als Befestigungsmittel alternativ oder zusätzlich eine Klebefläche, eine Klettverbindung oder eine Clipverbindung aufweisen.

Vorteilhaft kann die Datenerfassungsvorrichtung eine Satelliten-Positionsermittlung, insbesondere GPS-Positionsermittlung, aufweisen.

Mit einer GPS-Positionsermittlung kann bis auf ca. einen halben Meter genau die Position, aber auch eine Hubhöhe bestimmt werden. Dies ermöglicht somit ebenfalls die Bestimmung von Daten wie Betriebszeit oder Fahrzeit, Hubhöhe oder Fahrstrecken und die Erfassung und Bestimmung eines Leistungsprofils und/oder eines Fahrstreckenprofils des Flurförderzeugs.

Die Datenerfassungsvorrichtung kann einen Datenspeicher aufweisen.

Dadurch können die erfassten Daten gesammelt werden und dann ausgelesen werden.

In günstiger Ausführungsform ist die Datenerfassungsvorrichtung eine Sendeeinrichtung zur Übertragung der Betriebsdaten.

Die Sendeeinrichtung kann ein Bluetooth und/oder WLAN und/oder Zigbee Sender/Empfänger sein.

Es ist ebenfalls möglich, die Betriebsdaten über eine Speicherkarte aus der Datenerfassungsvorrichtung auszulesen.

Die Datenerfassungsvorrichtung kann eine durch die Bewegung angetriebene Stromerzeugungsvorrichtung aufweisen.

Dies vermeidet ebenfalls jeglichen Eingriff in das Flurförderzeug, da die Energie rein aus der Bewegung der Datenerfassungsvorrichtung genommen wird. Hierzu kann eine z.B. drehbar gelagerte träge Masse eingesetzt werden, die bei Bewegungen einen Dynamo treibt. Alternativ ist auch eine linear z.B. an Federn gelagerte träge Masse möglich.

Alternativ kann die Datenerfassungsvorrichtung einen Akku und/oder Kondensatorspeicher, insbesondere Doppelschichtkondensator, aufweisen.

In einer bevorzugten Ausführungsform kann die Datenerfassungsvorrichtung in einer festgelegten Position der Lasthandhabungsvorrichtung über Kontakte oder eine drahtlose Verbindung mit Strom versorgt werden.

Das Flurförderzeug kann ein Gabelstapler sein und die festgelegte Position eine abgesenkte Stellung der Lasthandhabungsvorrichtung, insbesondere einer Lastgabel, sein.

In dieser Position kann durch elektrische Kontakte oder eine kontaktlose Einspeisung per Induktionsspule der Akku bzw. ein Kondensator aufgeladen werden und die Energieversorgung der Datenerfassungsvorrichtung sicher gestellt werden. Vor allem ist keine bewegliche und längsveränderliche Kabelführung z.B. an einem Hubmast erforderlich, die zu der Lasthandhabungsvorrichtung führt.

Die Aufgabe wird auch durch eine Datenerfassungseinrichtung gelöst, die bei einem Flurförderzeug wie zuvor geschildert eingesetzt wird.

Weitere Vorteile und Einzelheiten der Erfindung werden anhand des in der Figur dargestellten Ausführungsbeispiels näher erläutert. Hierbei zeigt die
Figur ein erfindungsgemäßes Flurförderzeug mit Datenerfassungsvorrichtung.

Die Figur zeigt ein erfindungsgemäßes Flurförderzeug 1, das als Gabelstapler 2 ausgebildet ist, mit einer Datenerfassungseinrichtung 3. Die Datenerfassungsvorrichtung ist an der Rückseite einer Lastgabel 4 als Lasthandhabungsvorrichtung 16 mit einem nicht dargestellten Magnetelement gehalten. Auf einer Palette 5 liegt eine Last 6 auf der Lastgabel 4 auf. Die Lastgabel 4 ist an einem Hubmast 7 mittels eines als Hubschlitten ausgebildeten Gabelträgers geführt und mit dem Hubmast 7 neigbar und kann an dem Hubmast 7 angehoben und abgesenkt werden, wie durch die Pfeile angedeutet. Der Gabelstapler weist einen Fahrerarbeitsplatz 8 mit Fahrersitz 9 und Lenkrad 10 auf, über denen ein Fahrerschutzdach 11 angeordnet ist. Unter dem Fahrersitz 9 ist eine Batterie oder ein Verbrennungsmotor 12 für die Antriebsenergie des Gabelstaplers 2 angeordnet und hinter dem Fahrersitz 9 befindet sich ein Gegengewicht 13. Die Datenerfassungsvorrichtung 3 weist eine Antenne 14 auf.

Durch Beschleunigungssensoren erfasst die Datenerfassungsvorrichtung 3 Bewegungen, wie sie durch die Pfeile angedeutet sind. Dabei werden Betriebsdaten wie Hub-, Neigebewegungen der Lastgabel 4 an dem Hubmast 7 und Fahrbewegungen des Gabelstaplers 2 erkannt. Wenn solche Bewegungen auftreten, kann darauf geschlossen werden, dass der Gabelstapler in Betrieb ist und es kann dadurch eine Betriebszeit des Gabelstaplers 2 erfasst werden. Die erfassten Betriebsdaten werden in einem Speicher der Datenerfassungsvorrichtung 3 gespeichert und können per Antenne 14 drahtlos abgerufen werden. Dabei kann ein Bluetooth-, WLAN- oder Zigbee-Standard zum Einsatz kommen. Wenn die Lastgabel 4 in der tiefsten Position an dem Hubmast 7 ist, befindet sich die Datenerfassungsvorrichtung 3 vor einer Induktionsspule 15 und ein Akku der Datenerfassungsvorrichtung 3, der zur Energieversorgung dient, kann drahtlos aufgeladen werden.

Durch das erfindungsgemäßes Flurförderzeug 1 mit der Datenerfassungseinrichtung 3 ist es möglich, Betriebsdaten für ein Flottenmanagement zu erfassen, ohne mechanisch in den Gabelstapler 2 eingreifen zu müssen und ohne dass ein Eingriff in die Steuerungselektronik des Gabelstaplers 2 erforderlich ist. Die Datenerfassungseinrichtung 3 kann mit Flurförderzeugen beliebiger Hersteller kombiniert werden. Dadurch ist es leicht möglich, eine Vielzahl unterschiedlicher Flurförderzeuge in ein Flottenmanagementsystem zu integrieren, bei dem Wartung, Reparatur und Ersatz der Flurförderzeuge abhängig von der Einsatzbelastung der Flurförderzeuge erfolgt.

## Patentansprüche

1. Flurförderzeug mit Datenerfassungsvorrichtung, wobei die Datenerfassungsvorrichtung (3) Betriebsdaten des Flurförderzeug (1) erfassen kann und das Flurförderzeug (1) eine Lasthandhabungsvorrichtung (16) aufweist, wobei die Betriebsdaten mindestens eines von Betriebsstunden, Anzahl der Betätigungen von Arbeitshydrauliken, Anzahl von Betätigungen einer Hubvorrichtung für Lasthandhabungsmittel an einem Hubgerüst, Fahrbewegung des Flurförderzeugs oder Hubhöhen umfassen, **dadurch gekennzeichnet, dass** die Datenerfassungsvorrichtung (3) mit lösbaren Befestigungsmitteln an der Lasthandhabungsvorrichtung (16) befestigt ist und Bewegungssensoren aufweist, insbesondere lineare Beschleunigungssensoren sowie Rotationsbewegungs- und/oder Rotationsbeschleunigungssensoren, insbesondere Gyroskope

2. Flurförderzeug mit Datenerfassungsvorrichtung nach Anspruch 1,
**dadurch gekennzeichnet,**
**dass** die Bewegungssensoren sechs Dimensionen erfassen.

3. Fiurförderzeug mit Datenerfassungsvorrichtung nach Anspruch 1 oder 2,
**dadurch gekennzeichnet,**
**dass** die Datenerfassungsvorrichtung (3) an unmittelbar mit der Last in Kontakt tretenden Bauelementen der Lasthandhabungsvorrichtung (16) befestigt ist.

4. Flurförderzeug mit Datenerfassungsvorrichtung nach Anspruch 3,
**dadurch gekennzeichnet,**
**dass** die Lasthandhabungsvorrichtung (16) als Bauelement eine an einem Gabelträger angeordnete Lastgabel (4) umfasst und die Datenerfassungsvorrichtung (3) an der Gabelrückseite oder dem Gabelträger angeordnet ist.

5. Flurförderzeug mit Datenerfassungsvorrichtung nach einem der Ansprüche 1 bis 4,
**dadurch gekennzeichnet,**
**dass** die Datenerfassungsvorrichtung (3) als Befestigungsmittel einen Magneten aufweist.

6. Flurförderzeug mit Datenerfassungsvorrichtung nach einem der Ansprüche 1 bis 5,
**dadurch gekennzeichnet,**
**dass** die Datenerfassungsvorrichtung als Befestigungsmittel eine Klebefläche aufweist.

7. Flutförderzeug mit Datenerfassungsvorrichtung nach einem der Ansprüche 1 bis 6,
**dadurch gekennzeichnet,**
**dass** die Datenerfassungsvorrichtung als Befestigungsmittel eine Klettverbindung aufweist.

8. Flurförderzeug mit Datenerfassungsvorrichtung nach einem der Ansprüche 1 bis 7,
**dadurch gekennzeichnet,**
**dass** die Datenerfassungsvorrichtung als Befestigungsmittel eine Clipverbindung aufweist.

9. Flurförderzeug mit Datenerfassungsvorrichtung nach einem der Ansprüche 1 bis 8,
**dadurch gekennzeichnet,**
**dass** die Datenerfassungsvorrichtung eine Satelliten-Positionsermittlung, insbesondere GPS-Positionsermittlung, aufweist.

10. Flurförderzeug mit Datenerfassungsvorrichtung nach einem der Ansprüche 1 bis 9,
**dadurch gekennzeichnet,**
**dass** die Datenerfassungsvorrichtung (3) einen Datenspeicher aufweist.

11. Flurförderzeug mit Datenerfassungsvorrichtung nach einem der Ansprüche 1 bis 10,
**dadurch gekennzeichnet,**
**dass** die Datenerfassungsvorrichtung (3) eine Sendeeinrichtung zur Übertragung der Betriebsdaten aufweist.

12. Flurförderzeug mit Datenerfassungsvorrichtung nach Anspruch 11,
**dadurch gekennzeichnet,**
**dass** die Sendeeinrichtung ein Bluetooth und/oder WLAN und/oder Zigbee Sender/Empfänger ist.

13. Flurförderzeug mit Datenerfassungsvorrichtung nach einem der Ansprüche 1 bis 12,
**dadurch gekennzeichnet,**
**dass** die Datenerfassungsvorrichtung eine durch die Bewegung der Datenerfassungsvorrichtung (3) angetriebene Stromerzeugungsvorrichtung aufweist.

14. Flurförderzeug mit Datenerfassungsvorrichtung nach einem der Ansprüche 1 bis 13,
**dadurch gekennzeichnet,**
**dass** die Datenerfassungsvorrichtung (3) einen Akku und/oder einen Kondensatorspeicher, insbesondere Doppelschichtkondensator, aufweist.

15. Flurförderzeug mit Datenerfassungsvorrichtung nach Anspruch 14,
**dadurch gekennzeichnet,**
**dass** die Datenerfassungsvorrichtung (3) in einer festgelegten Position der Lasthandhabungsvorrichtung über Kontakte oder eine drahtlose Verbindung mit Strom versorgt wird.

16. Flurförderzeug mit Datenerfassungsvorrichtung nach Anspruch 15,
**dadurch gekennzeichnet,**
**dass** das Flurförderzeug (1) ein Gabelstapler (2) ist und die festgelegte Position eine abgesenkte Stellung der Lasthandhabungsvorrichtung (16) ist.

## Claims

1. Industrial truck with data collection device, the data collection device (3) being able to collect operating data of the industrial truck (1) and the industrial truck (1) having a load handling device (16), the operating data comprising at least one of the following: operating hours, number of activations of working hydraulics, number of activations of a lifting device for a load handling means on a lifting framework, travelling movement of the industrial truck or lifting heights, **characterized in that** the data collection device (3) is fastened to the load handling device (16) by releasable fastening means and has movement sensors, in particular linear acceleration sensors and rotational movement and/or rotational acceleration sensors, in particular gyroscopes.

2. Industrial truck with data collection device according to Claim 1, **characterized in that** the movement sensors sense six dimensions.

3. Industrial truck with data collection device according to Claim 1 or 2, **characterized in that** the data collection device (3) is fastened to structural elements of the load handling device (16) that directly come into contact with the load.

4. Industrial truck with data collection device according to Claim 3, **characterized in that** the load handling device (16) comprises as a structural element a load fork (4) arranged on a fork carrier and the data collection device (3) is arranged on the rear side of the fork or on the fork carrier.

5. Industrial truck with data collection device according to one of Claims 1 to 4, **characterized in that** the data collection device (3) has a magnet as fastening means.

6. Industrial truck with data collection device according to one of Claims 1 to 5, **characterized in that** the data collection device has an adhesive surface as fastening means.

7. Industrial truck with data collection device according to one of Claims 1 to 6, **characterized in that** the data collection device has a hook-and-loop connection as fastening means.

8. Industrial truck with data collection device according to one of Claims 1 to 7, **characterized in that** the data collection device has a clip connection as fastening means.

9. Industrial truck with data collection device according to one of Claims 1 to 8, **characterized in that** the data collection device has a satellite position finder, in particular a GPS position finder.

10. Industrial truck with data collection device according to one of Claims 1 to 9, **characterized in that** the data collection device (3) has a data memory.

11. Industrial truck with data collection device according to one of Claims 1 to 10, **characterized in that** the data collection device (3) has a transmitting device for transmitting the operating data.

12. Industrial truck with data collection device according to Claim 11, **characterized in that** the transmitting device is a Bluetooth and/or WLAN and/or Zigbee transceiver.

13. Industrial truck with data collection device according to one of Claims 1 to 12, **characterized in that** the data collection device has a power generating device driven by the movement of the data collection device (3).

14. Industrial truck with data collection device according to one of Claims 1 to 13, **characterized in that** the data collection device (3) has a storage battery and/or a capacitor store, in particular a double-layer capacitor.

15. Industrial truck with data collection device according to Claim 14, **characterized in that** the data collection device (3) is supplied with power in a fixed position of the load handling device by way of contacts or a wireless connection.

16. Industrial truck with data collection device according to Claim 15, **characterized in that** the industrial truck (1) is a forklift truck (2) and the fixed position is a lowered position of the load handling device (16).

## Revendications

1. Chariot de manutention doté d'un dispositif de collecte de données, dans lequel le dispositif de collecte de données (3) peut collecter des données de fonctionnement du chariot de manutention (1) et le chariot de manutention (1) comprend un dispositif de manipulation de charges (16),
dans lequel les données de fonctionnement comprennent au moins l'une des données suivantes : les heures de fonctionnement, le nombre d'actionnements de systèmes hydrauliques de travail, le nombre d'actionnements d'un dispositif de levage destiné à des moyens de manipulation de charges d'un cadre de levage, le déplacement du chariot de manutention ou les hauteurs de levage,
**caractérisé en ce que** le dispositif de collecte de données (3) est fixé par des moyens de fixation amovibles au dispositif de manipulation de charges (16) et comprend des capteurs de mouvement, notamment des capteurs d'accélération linéaires ainsi que des capteurs de mouvement de rotation et/ou d'accélération en rotation, notamment des gyroscopes.

2. Chariot de manutention doté d'un dispositif de collecte de données selon la revendication 1,
**caractérisé en ce que** les capteurs des mouvements détectent six dimensions.

3. Chariot de manutention doté d'un dispositif de collecte de données selon la revendication 1 ou 2,
**caractérisé en ce que** le dispositif de collecte de donnes (3) est fixé à des éléments constitutifs entrant directement en contact avec la charge du dispositif de manipulation de charges (16).

4. Chariot de manutention doté d'un dispositif de collecte de données selon la revendication 3,
**caractérisé en ce que** le dispositif de manipulation de charges (16) comprend en tant qu'élément constitutif une fourche de charge (4) disposée sur un support de fourche et **en ce que** le dispositif de collecte de données (3) est disposé sur la face arrière de la fourche ou sur le support de fourche.

5. Chariot de manutention doté d'un dispositif de collecte de données selon l'une quelconque des revendications 1 à 4,
**caractérisé en ce que** le dispositif de collecte de données (3) comprend en tant que moyen de fixation un aimant.

6. Chariot de manutention doté d'un dispositif de collecte de données selon l'une quelconque des revendications 1 à 5,
**caractérisé en ce que** le dispositif de collecte de données comprend en tant que moyen de fixation une surface adhésive.

7. Chariot de manutention doté d'un dispositif de collecte de données selon l'une quelconque des revendications 1 à 6,
**caractérisé en ce que** le dispositif de collecte de données comprend en tant que moyen de fixation une liaison auto-agrippante.

8. Chariot de manutention doté d'un dispositif de collecte de données selon l'une quelconque des revendications 1 à 7,
**caractérisé en ce que** le dispositif de collecte de données comprend en tant que moyen de fixation une liaison à déclic.

9. Chariot de manutention doté d'un dispositif de collecte de données selon l'une quelconque des revendications 1 à 8,
**caractérisé en ce que** le dispositif de collecte de données comprend un système d'obtention de position par satellite, notamment un système d'obtention de position GPS.

10. Chariot de manutention doté d'un dispositif de collecte de données selon l'une quelconque des revendications 1 à 9,
**caractérisé en ce que** le dispositif de collecte de données (3) comprend une mémoire de données.

11. Chariot de manutention doté d'un dispositif de collecte de données selon l'une quelconque des revendications 1 à 10,
**caractérisé en ce que** le dispositif de collecte de données (3) comprend un dispositif émetteur destiné à transmettre les données de fonctionnement.

12. Chariot de manutention doté d'un dispositif de collecte de données selon la revendication 11,
**caractérisé en ce que** le dispositif émetteur est un émetteur/récepteur Bluetooth et/ou WLAN et/ou Zigbee.

13. Chariot de manutention doté d'un dispositif de collecte de données selon l'une quelconque des revendications 1 à 12,
**caractérisé en ce que** le dispositif de collecte de données comprend un dispositif générateur de courant entraîné par le mouvement du dispositif de collecte de données (3).

14. Chariot de manutention doté d'un dispositif de collecte de données selon l'une quelconque des revendications 1 à 13,
**caractérisé en ce que** le dispositif de collecte de données (3) comprend un accumulateur et/ou un dispositif de stockage à condensateur, notamment un condensateur à double couche.

15. Chariot de manutention doté d'un dispositif de collecte de données selon la revendication 14,
**caractérisé en ce que** le dispositif de collecte de données (3) est alimenté en courant à une position déterminée du dispositif de manipulation de charges par l'intermédiaire de contacts ou d'une liaison sans fil.

16. Chariot de manutention doté d'un dispositif de collecte de données selon la revendication 15,
**caractérisé en ce que** le chariot de manutention (1) est un chariot élévateur (2) et **en ce que** la position déterminée est une position abaissée du dispositif de manipulation de charges (16).
